# EUROPÄISCHE PATENTSCHRIFT

(11) **EP 1 429 093 B1**
(45) Veröffentlichungstag und Bekanntmachung des Hinweises auf die Patenterteilung: **11.05.2011**
(21) Anmeldenummer: 03028059.8
(22) Anmeldetag: 08.12.2003
(51) Int. Cl.: F25D 3/12, B65D 81/38

(54) **Versorgung einer Einrichtung zur Temperaturhaltung mit Kohlendioxidschnee**
Supply of carbon dioxide snow to a device for temperature maintenance
Alimentation en neige carbonique d'une dispositif pour maintien en du température

(30) Priorität: 13.12.2002 DE 10258419
(43) Veröffentlichungstag der Anmeldung: 16.06.2004
(73) Patentinhaber: Linde AG, 80331 München (DE)
(72) Erfinder: Büst, Wolfgang, 67117 Limburgerhof (DE)

(56) Entgegenhaltungen:
- EP-A- 1 074 483
- DE-A- 3 731 523
- FR-A- 2 534 130
- US-A- 3 714 793
- US-A- 3 807 187
- US-A- 3 971 231
- US-B1- 6 212 901
- US-B1- 6 220 051
- US-B1- 6 295 829

## Beschreibung

Die Erfindung betrifft eine Schneebox zur Aufnahme von Kohlendioxidschnee, der bei der Zufuhr von flüssigem Kohlendioxid in die Schneebox erzeugt wird, mit einem Befüllstutzen und einer Prallplatte sowie einer Öffnung zur Abgabe von Kohlendioxidsublimat ins Innere einer Einrichtung zur Temperaturhaltung von Kühlgut.

Die Temperaturhaltung von Kühlgut, z. B. gekühlte Lebensmittel oder Pharmazeutika, ist zur Erhaltung der Qualität erforderlich, da in vielen Fällen eine gewünschte Lagertemperatur nicht überschritten werden darf. Das gilt in besonderem Maße auch für Lebensmitteltransporte, wobei für Transporte allgemein wichtige Kriterien wie geringes Transportgewicht und Unabhängigkeit von einer permanenten Energieversorgung hinzukommen. Darüber hinaus sind die Anforderungen an die Flexibilität einer solchen Temperaturhaltung bezüglich des Temperaturniveaus und der Lagerdauer stark angestiegen.

Üblicherweise werden zur Temperaturhaltung mit Trockeneis bestückte Container eingesetzt, die jedoch die Aufgabe der Temperaturhaltung nur in engen zeitlichen Grenzen auf einem festgelegten Temperaturniveau erfüllen können. Eine auf die gewünschte Lagerdauer abgestimmte Dosierung des Trockeneises ist aufgrund seiner Verfügbarkeit in Blöcken schwierig. Darüber hinaus kann es durch direkten Konakt mit dem Kühlgut zu unerwünschten Beeinträchtigungen der Lebensmittelqualität kommen.

Eine andere Methode zur Temperaturhaltung stellt die Kühlung unter Einsatz von Kohlendioxidschnee dar. Diese Methode wird beispielsweise bei der aus der US 5,511,379 bekannten Kühleinrichtung benutzt. Dabei wird flüssiges Kohlendioxid durch den Einsatz eines Düse-/Prallplattesystems in Kohlendioxidschnee und Kohlendioxidgas umgewandelt. Die Kühlung erfolgt durch den Energiebedarf der stattfindenden Sublimation des Kohlendioxidschnees und durch das dabei entstehende kalte Gas. Das Kühlmittel strömt über das erwähnte Düse-/Prallplattesystem, wobei Kühlmittelschnee und Kühlmittelgas entstehen. Über einen Behälter für Kühlmittelschnee und einen Ladungsraum zur Aufnahme von Kühlgut, z. B. kaltzuhaltende Lebensmittel, verbindenden Spalt strömt das entstehende Kühlmittelgas in den Ladungsbehälter und nimmt dort die Produktwärme auf, wodurch das Kühlgut im Ladungsraum kalt gehalten wird. Dieses Dokument zeigt eine Schneebox gemäss dem Oberbegriff von Anspruch 1.

Der vorliegenden Erfindung liegt die Aufgabe zugrunde, eine wirtschaftliche Lösung zur Temperaturhaltung von Kühlgut zur Verfügung zu stellen.

Vorrichtungsseitig wird die gestellte Aufgabe durch eine Schneebox gelöst, deren Wände und deren Boden und deren Decke einen glasfaserverstärkten Kunststoff aufweisen. Der glasfaserverstärkte Kunststoff hat die Vorteile wärmeisolierend, von geringem Gewicht und leicht verarbeitbar zu sein.

Bevorzugt besteht der Befüllstutzen und die Prallplatte der Schneebox aus einem Metall enthaltenden Material, insbesondere aus einem Messing enthaltenden Material, wodurch optimale Bedingungen zur Erzeugung von Kohlendioxidschnee vorhanden sind.

Besonders bevorzugt ist ein die Öffnung bedeckendes Gitter vorgesehen, das den Austritt von Kohlendioxidschnee aus der Öffnung verhindert. Lediglich das Kohlendioxidsublimat kann das Gitter passieren und mit dem Kühlgut in Kontakt treten. Dadurch wird eine gleichmäßige Abkühlung des Kühlguts und ein Schutz vor lokalen Frostschäden erreicht, die bei direktem Kontakt des Kühlguts mit dem Kohlendioxidschnee auftreten könnten.

Zweckmäßigerweise ist außen an der Schneebox mindestens ein Haltegriff vorgesehen, mit dessen Hilfe die Schneebox problemlos einer Einrichtung zur Temperaturhaltung zugeführt und wieder daraus entnommen werden kann.

Die Erfindung weist eine Reihe weiterer Vorteile auf:

Allen voran steht der Vorteil, dass die Schneeboxen aufgrund der Verwendung von glasfaserverstärktem Kunststoff z. B. im Vergleich zu Schneeboxen, die herkömmlich aus Metall gefertigt werden, ein deutlich geringeres Gewicht aufweisen.

Die Erfindung sowie weitere Einzelheiten der Erfindung werden im Folgenden anhand eines in den Figuren dargestellten Ausführungsbeispiels näher erläutert. Hierbei zeigen
- Figur 1: eine erfindungsgemäße Schneebox
- Figur 2: Schnittdarstellung des Befüllstutzens
- Figur 3: Schnittdarstellung der Öffnung zum Austritt von Kohlendioxidsublimat
- Figur 4: eine Transportvorrichtung
- Figur 5: eine Beschneiungseinheit

Im Einzelnen zeigt die Figur 1 eine Schneebox 1 zur Aufnahme von Kohlendioxidschnee, der bei der Zufuhr von flüssigem Kohlendioxid in die Schneebox 1 erzeugt wird, mit einem Befüllstutzen 2 und einer Prallplatte 3 sowie einer Öffnung 4 zur Abgabe von Kohlendioxidsublimat ins Innere einer Einrichtung zur Temperaturhaltung von Kühlgut, die nicht dargestellt ist. Die Wände und der Boden und die Decke der Schneebox 1 weist einen glasfaserverstärkten Kunststoff auf. In diesem Beispiel ist die Schneebox 1 aus glasfaserverstärktem Kunststoff mit einer Formnaht gefertigt. Der Befüllstutzen 2 besteht in diesem Beispiel aus Messing und ist mit der Schneebox 1 über eine Schraubverbindung verbunden. Die Prallplatte 3 besteht in diesem Beispiel ebenfalls aus Messing. Die Öffnung 4 wird durch ein Drahtgitter oder -gewebe 5 bedeckt, das beispielsweise über eine Klemmverbindung befestigt ist. Durch das Drahtgitter 5 wird der Kohlendioxidschnee in der Schneebox 1 zurückgehalten, lediglich das Kohlendioxidsublimat kann passieren und ins Innere einer Einrichtung zur Temperaturhaltung von Kühlgut strömen, wobei die Schneebox 1 in der Regel im oberen Bereich einer solchen Einrichtung angebracht ist.

In der Figur 2 und in der Figur 3 sind Schnittdarstellungen des Befüllstutzens 2 und der Öffnung 4 zum Austritt von Kohlendioxidsublimat gezeigt.

Die Figur 4 zeigt eine Transportvorrichtung 6 zur Aufnahme und zum Transport von in diesem Beispiel zehn Schneeboxen 1, die nach oben offen ausgebildet ist und deren Seitenwände oben mit einer Dichtfläche 7 abschließen. Im Inneren der Transportvorrichtung 6 sind Halterungen 8 zur Befestigung der Schneeboxen 1 zu sehen. Vorteilhaft sind als Halterungen 8 Spannwinkel vorgesehen. Des Weiteren sind in der Figur 4 kombinierte Anzeige- und Eingabeeinheiten 9 außen an der vorderen Seitenwand der Transportvorrichtung 6 gezeigt. Für jede Schneebox 1 ist je eine kombinierte Anzeige- und Eingabeeinheit 9 vorgesehen, auf dem wahlweise eine Kundennummer und/oder die gewünschte Menge an Kohlendioxidschnee in der Schneebox 1 angezeigt und/oder eingegeben wird. Des Weiteren kann das Erreichen des gewünschten Füllstands der Schneebox 1 mit Kohlendioxidschnee bzw. das Erreichen der gewünschten Zugabemenge an flüssigem Kohlendioxid angezeigt werden.

Die Figur 5 zeigt eine Beschneiungseinheit 10, bei der zur Befüllung von z. B. zehn Schneeboxen 1 mit Kohlendioxidschnee eine Haube 11 vorgesehen ist, die gasdicht mit der Dichtfläche 7 der in der Figur 4 gezeigten Transportvorrichtung 6 verbindbar ist. Die Beschneiungseinheit ist darüber hinaus mit Zuführungen 12 für flüssiges Kohlendioxid verbindbar. In der Figur 5 sind beispielsweise zwei Zuführungen 12 gezeigt, die jeweils mit einer weiteren Zuleitung 13 für gasförmiges Kohlendioxid zum Spülen der Zuführungen 12 ausgestattet sind. Die Zuführung 12 weist beispielsweise einen Kugelhahn 23 auf. Die Zuleitung 13 ist über ein Magnetventil 24 absperrbar und weist ein Rückschlagventil 25 auf.

Der Raum unter der Haube 11 ist im gasdicht mit der Transportvorrichtung 6 verbundenen Zustand zu einem Gasableitsystem 14 hin geöffnet. Das Gasableitsystem 14 umfasst einen Ventilator (z. B. einen Radialventilator), der den bei der Erzeugung von Kohlendioxidschnee entstehenden gasförmigen Anteil an Kohlendioxid ansaugt. Das gasförmige Kohlendioxid wird über das Gasableitsystem 14 aus der Beschneiungseinheit 10 abgeführt und entweder in die Umgebungsluft entlassen oder einer Rückgewinnung zugeführt.

In der Figur 5 ist die Haube 11 im geöffneten Zustand dargestellt. In diesem Zustand kann man die seitliche Öffnung 15 der Haube 11 gut erkennen, die im gasdicht mit der Transportvorrichtung verbundenen Zustand die eben beschriebene Ableitung des gasförmigen Kohlendioxidanteils ermöglicht. Der Weg des abgeleiteten Kohlendioxidgases ist durch den breiten Pfeil schematisch durch einen Ausbruch in der Zeichnung dargestellt.

Darüber hinaus zeigt die Figur 5 zwei Hubzylinder 16 zum Heben und Senken der Haube 11. Die Hubzylinder sind im vorliegenden Beispiel pneumatisch betrieben. Die Haube 11 fährt pneumatisch nach unten und bildet eine Einheit mit der Transportvorrichtung 6.

Bei der Versorgung einer Einrichtung zur Temperaturhaltung mit Kohlendioxidschnee, wird eine Schneebox 1 zur Aufnahme von Kohlendioxidschnee eingesetzt. Bei der Zufuhr von flüssigem Kohlendioxid in die Schneebox 1 wird mit Hilfe der Prallplatte 3 Kohlendioxidschnee erzeugt, dessen Kohlendioxidsublimat ins Innere der Einrichtung zur Temperaturhaltung von Kühlgut abgegeben wird. Zur Aufnahme und zum Transport von z. B. zehn Schneeboxen 1 wird eine Transportvorrichtung 6 eingesetzt, die nach oben offen und deren Seitenwände oben mit einer Dichtfläche 7 abschließen und in derem Inneren Halterungen 8 zur Befestigung der Schneeboxen 1 vorgesehen sind. Die Schneeboxen 1 werden mit Hilfe der Transportvorrichtung 6 zu einer Beschneiungseinheit 10 transportiert, mit deren Hilfe die Schneeboxen 1 mit Kohlendioxidschnee befüllt werden, wobei die Beschneiungseinheit 10 eine Haube 11 aufweist, die gasdicht mit der Dichtfläche 7 der Transportvorrichtung 6 verbindbar ist und z. B. mit zwei Zuführungen 12 für flüssiges Kohlendioxid verbindbar ist. Die Zuführungen 12 weisen im Einzelnen je einen Spannzylinder 20 für je ein Düsenrohr 19 mit einer Führung 21 auf. Für den Spannzylinder 20 und das Düsenrohr 19 ist ein Halter 22 vorgesehen. Beim Senken der Haube 11 werden die Düsenrohre 19 mit den Spannzylindern 20 in den Führungsrohren 21 nach unten gefahren. Der Anpressdruck der Düsenrohre 19 bewirkt die Abdichtung.

Die Schneeboxen 1 werden nach der Beschneiung mit Kohlendioxidschnee mit Hilfe der Transportvorrichtung 6 zu einer oder mehreren Einrichtungen zur Temperaturhaltung von Kühlgut transportiert und es wird jeweils mindestens eine Schneebox 1 in eine Einrichtung zur Temperaturhaltung von Kühlgut eingesetzt. Die Menge an Kohlendioxidschnee, die sich am Ende der Beschneiung in jeder Schneebox 1 befinden soll, kann für jede Schneebox 1 individuell und immer wieder automatisch reproduzierbar eingestellt werden. Dazu dient die kombinierte Anzeige- und Eingabeeinheit 9 und der Schalt- und Steuerschrank 17, die in der Figur 5 dargestellt sind. Beispielsweise kann über die kombinierte Anzeige- und Eingabeeinheit 9 für jede einzelne Schneebox 1 die Kundennummer oder ein anderes Zuordnungsmerkmal, das die Zuordnung einer bestimmten erwünschten Kohlendioxidschneemenge für die Befüllung erlaubt, eingegeben werden. Dieses Merkmal wird an eine Zentralsteuerung 17 elektronisch weitergeleitet. Diese Zentralsteuerung 17 stellt die Menge an einzufüllendem Kohlendioxid automatisch entsprechend einem gespeicherten Profil für den Bedarf an Kohlendioxidschnee für jede einzelne Schneebox 1 ein.

Darüber hinaus ist es auch möglich die Menge an Kohlendioxidschnee, die in eine Schneebox 1 eingefüllt werden soll, über die Eingabe von gewünschten Kalthaltungszeiten zu steuern. Die Eingabe dieses Parameters über die kombinierte Anzeige- und Eingabeeinheit 9 kann von einer Zentralsteuerung 17 bei Vorliegen eines entsprechenden Umrechnungsprofils in die gewünschten Kohlendioxidschneemengen und eine dieser Menge entsprechende Zufuhrmenge für flüssiges Kohlendioxid umgesetzt werden.

Die vorliegende Erfindung eignet sich in besonderem Maße zur Transportkühlung bzw. Temperaturhaltung von Kühlgut wie z. B. Lebensmittel oder Pharmazeutika während eines Transportes. Die Einrichtung zur Temperaturhaltung wird zur Verbesserung der Verladeeigenschaften vorteilhaft mit Rollen ausgestattet.

## Patentansprüche

1. Schneebox (1) zur Aufnahme von Kohlendioxidschnee, der bei der Zufuhr von flüssigem Kohlendioxid in die Schneebox (1) erzeugt wird, mit einem Befüllstutzen (2) und einer Prallplatte (3) sowie einer Öffnung (4) zur Abgabe von Kohlendioxidsublimat ins Innere einer Einrichtung zur Temperaturhaltung von Kühlgut, **dadurch gekennzeichnet, dass** die Wände und der Boden und die Decke der Schneebox (1) einen glasfaserverstärkten Kunststoff aufweisen.

2. Schneebox (1) nach Anspruch 1, **dadurch gekennzeichnet, dass** der Befüllstutzen (2) und die Prallplatte (3) aus einem Metall enthaltenden Material, insbesondere aus einem Messing enthaltenden Material, bestehen.

3. Schneebox (1) nach Anspruch 1 oder 2, **dadurch gekennzeichnet, dass** ein die Öffnung (4) bedeckendes Gitter (5) vorgesehen ist, das den Austritt von Kohlendioxidschnee aus der Öffnung (4) verhindert.

4. Schneebox (1) nach einem der Ansprüche 1 bis 3, **dadurch gekennzeichnet, dass** außen an der Schneebox (1) mindestens ein Haltegriff (18) vorgesehen ist.

## Claims

1. Snow box (1) for the reception of carbon dioxide snow which is generated during the feed of liquid carbon dioxide into the snow box (1), with a filler connection piece (2) and a baffle plate (3) and with an orifice (4) for the discharge of carbon dioxide sublimate into the interior of a device for maintaining the temperature of refrigerated stock, **characterized in that** the walls and the bottom and top of the snow box (1) have a glass-fibre-reinforced plastic.

2. Snow box (1) according to Claim 1, **characterized in that** the filler connection piece (2) and the baffle plate (3) consist of a metal-containing material, in particular of a brass-containing material.

3. Snow box (1) according to Claim 1 or 2, **characterized in that** a grid (5) is provided which covers the orifice (4) and prevents carbon dioxide snow from emerging out of the orifice (4).

4. Snow box (1) according to one of Claims 1 to 3, **characterized in that** at least one holding grip (18) is provided on the snow box (1) on the outside.

## Revendications

1. Boîte à neige (1) destinée à recevoir de la neige carbonique, qui est produite lors de l'alimentation en dioxyde de carbone liquide dans la boîte à neige (1), comprenant une tubulure de remplissage (2) et une plaque d'incidence (3) ainsi qu'une ouverture (4) pour distribuer le sublimat de dioxyde de carbone à l'intérieur d'un dispositif de maintien en température de produit à refroidir, **caractérisée en ce que** les parois et le fond ainsi que le couvercle de la boîte à neige (1) présentent un plastique renforcé par des fibres de verre.

2. Boîte à neige (1) selon la revendication 1, **caractérisée en ce que** la tubulure de remplissage (2) et la plaque d'incidence (3) se composent d'un matériau contenant du métal, notamment d'un matériau contenant du laiton.

3. Boîte à neige (1) selon la revendication 1 ou 2, **caractérisée en ce qu'**il est prévu une grille (5) recouvrant l'ouverture (4), laquelle empêche la sortie de neige carbonique hors de l'ouverture (4).

4. Boîte à neige (1) selon l'une quelconque des revendications 1 à 3, **caractérisée en ce qu'**au moins une poignée de préhension (18) est prévue à l'extérieur sur la boîte à neige (1).
